# EUROPÄISCHE PATENTSCHRIFT

(11) **EP 0 559 718 B1**
(45) Veröffentlichungstag und Bekanntmachung des Hinweises auf die Patenterteilung: **30.08.1995**
(21) Anmeldenummer: 92900064.4
(22) Anmeldetag: 03.12.1991
(51) Int. Cl.: B65D 81/02, B31D 5/00

(54) **MATERIALTEIL NIEDRIGEN VOLUMENGEWICHTS AUS WELLENMATERIAL**
LOW-DENSITY ELEMENT MADE OF CORRUGATED MATERIAL
ELEMENT EN MATERIAU ONDULE A POIDS VOLUMIQUE REDUIT

(30) Priorität: 03.12.1990 DE 9016554 U
(43) Veröffentlichungstag der Anmeldung: 15.09.1993
(73) Patentinhaber: Edm. Romberg & Sohn (GmbH & Co.) KG, D-25479 Ellerau (DE)
(72) Erfinder: SCHILLING, Frank, D-25468 Alvesloe (DE)
(74) Vertreter: Patentanwälte Wenzel & Kalkoff
(86) Internationale Anmeldenummer: EP9102303
(87) Internationale Veröffentlichungsnummer: WO9209501

(56) Entgegenhaltungen:
- EP-A- 0 336 107
- EP-A- 0 393 804
- DE-U- 9 006 005
- GB-A- 663 888
- US-A- 4 771 893

## Beschreibung

Die Erfindung betrifft ein Materialteil niedrigen Volumengewichts zum gegen Beschädigung geschützten Verpacken von verpackungsgut in einem Verpackungsbehälter, bestehend aus einem einseitig gedecktes, flexibles Wellenmaterial umfassenden, mit gleich gerichtetem Wellenverlauf mehrlagig geschichteten, einen kreis- oder ovalförmigen Umfang aufweisenden Materialkörper, in dem in Schichtungsrichtung benachbarte, mit ihrem Wellenverlauf senkrecht zur Umfangsrichtung liegenden Wellenlagen mit einer gemeinsamen Decklage ohne Eingriff ineinander komprimierungsfrei aneinanderliegen, dessen Umfang ein Mehrfaches der Schichtungsstärke beträgt und der mit einer singulären Fixierung zusammengehalten ist.

Aus DE-U-90 06 005.9 ist ein gattungsgemäßes Materialteil bekannt. Dieses umfaßt einen aus einem Wellpappenabschnitt hohlraumfrei aufgerollten Spiralkörper mit fest aneinander gewickelten Wellenlagen. Der mit dem Wellenverlauf sich erstreckende innere Abschnitts-Wickelrand bildet zugleich die zentrale Körperachse und die Spiral-Wickelachse. Der dadurch gebildete, in seiner Form als Verpackungskissen vorgegebene Vollwickel weist eine konvex gekrümmte Oberfläche auf, die in Richtung des Körperinneren unter zumindest teilweiser Zerstörung der Wellenstruktur zur Stoßabsorption deformierbar ist. Um mit ungestauchtem Wellenmaterial, das zur Stoßabsorption erforderlich ist, Formnester oder konkave Profilkissen für kantig hervorstehendes Verpackungsgut zu bilden, müssen zwei oder mehrere unverformte Spiralkörper miteinander verbunden werden, wobei die konvex gewölbten Oberflächen bei ungestauchten Wellen nur linienartig gegen das Verpackungsgut und den Verpackungsbehälter anliegen. Eine an sich gewünschte flexible Formanpassung an in Behältnissen zu verpackendes Verpackungsgut ist nicht oder nur geringfügig durch erheblichen Druck auf die Materialkörperflächen möglich, wobei in letzterem Fall die Wellenmaterialschichten gestaucht und auch zerstört werden. Ein anderes Verpackungsformteil niedrigen Volumengewichts (EP-A-O 393 804) umfaßt einen aus Wellpappe aufgebauten formstabilen Materialkörper, dessen benachbarte Wellenlagen durch Kleben miteinander verbunden sind. Von der Körperoberfläche aus ist in den Körper zur formschlüssigen Aufnahme von Verpackungsgut mindestens ein an dessen Kontur angepaßtes Formnest hineingearbeitet. Dieses ist durch ein prägeähnliches Zusammendrücken oder Stauchen des Wellenmaterials im wesentlichen in Richtung des Wellenverlaufs ausgebildet. Das Verpackungsformteil muß in Abhängigkeit von der Form des Verpackungsguts hergestellt und bereitgehalten werden. Im übrigen sind Verpackungsmaterialien aus Kunststoff bekannt, die relativ hohe Herstellungs- und Rohstoffkosten bedingen, umweltschädigende Eigenschaften aufweisen und mit Problemen bei der Entsorgung verbunden sind.

Der Erfindung liegt die Aufgabe zugrunde, Materialteile der eingangs genannten Art derart flexibel auszubilden, daß sie in die verschiedensten, konkave oder kehlenförmige Konturen aufweisende Querschnittsformen bringbar sind, wobei sie eine vollständige Substitutionsmöglichkeit für Kunststoffteile bieten sollen.

Diese Aufgabe wird in Verbindung mit den Merkmalen des eingangs genannten Materialteils dadurch gelöst, daß der Materialkörper aus einem geschlossenen kreisförmigen Ringkörper besteht, dessen Innenumfang im Verhältnis zur Ringbreite, die durch die Schichtungsstärke von wenigstens zwei lose aneinanderliegenden Wellenlagen bestimmt ist, wesentlich größer ist, wobei der Ringkörper mit der singulären Fixierung derart zusammengehalten ist, daß die lose aneinanderliegenden Wellenlagen in zu dem Wellenverlauf senkrechten Richtungen relativ zueinander verschiebbar sind, so daß der Ringkörper wahlweise in verschiedenste Querschnittsformen ohne Deformierung der Wellenstruktur verformbar ist. Damit sind erfindungsgemäß benachbarte Wellenlagen komprimierungsfrei lose aneinanderliegend und unter flächiger, ins Körperinnere gerichteter Krümmung relativ zueinander in zu dem Wellenverlauf senkrechten Richtungen verschiebbar. Die erfindungsgemäßen Materialteile sind in großen Stückzahlen und sehr preiswert herstellbar, da sie von Halbzeugkörpern, die insbesondere vollständig aus Recycling-Altpapier bestehen, in Massenproduktion abtrennbar sind. Sie lassen sich in den verschiedensten Dimensionen herstellen. Aufgrund ihrer Flexibilität sind sie universell zum stoß-geschützten Verpacken der verschiedensten Gegenstände verwendbar. Dabei bilden sie flexible Formnester oder -kissen, die sich an Kantenflächen, Eckteile, Vorsprünge od.dgl. des Verpackungsguts flächig anschmiegen, wobei sie im Profilquerschnitt z.B. L, U, T, I, S oder P-förmige Formen einnehmen. Ein wesentlicher Vorteil besteht darin, daß die Wellenlagen bei der Formung weder gequetscht noch zerstört werden, so daß die Polsterungseigenschaften der Wellenmaterialstruktur optimal nutzbar und die Materialteile auch wiederverwendbar sind, wobei sie dann andere Querschnittsformen einnehmen können.

Besonders zweckmäßige und vorteilhafte Ausbildungsformen oder -möglichkeiten der Erfindung gehen aus den Unteransprüchen hervor und werden anhand der folgenden Beschreibung der in der schematischen Zeichnung dargestellten Ausführungsbeispiele näher beschrieben. Es zeigen
- Fig. 1 und 2: in axonometrischer Ansicht erfindungsgemäße Materialteile, die im Profilquerschnitt S, L bzw. U-artig sich erstreckende Formkonturen aufweisen,
- Fig. 3 und 4: im Profilquerschnitt erfindungsgemäße flexible Materialteile, die unter Druck auf die Außenflächen in die verschiedensten Querschnittsformen gebracht werden können,
- Fig. 5A bis 6B: im Querschnitt erfindungsgemäße Materialteile mit einer die Krümmungsform vorgebenden, an den Materialteilen angeordneten steifen oder starren Schicht und
- Fig. 7A und 7B: ein erfindungsgemäßes Materialteil, das in weitere erfindungsgemäße Materialteile teilbar ist.

Materialteile 1 in Fig. 1 und 2 sind aus Materialkörper bildenden geschlossenen Ringkörpern 10 in die dargestellten Profil-Querschnittsformen gebrachte Formteile. Diese Formen entstehen dadurch, daß das Materialteil an die Flächen zu verpackender Gegenstände, die nicht dargestellt sind, angelegt wird. Dabei füllt das Materialteil Hohlräume in einem verpackten Gegenstand bzw. zwischen diesem und den Wänden eines (nicht dargestellten) Verpackungsbehältnisses aus. Es sei also darauf hingewiesen, daß die Materialteile gemäß Fig. 1 und 2 für sich flexibel und in der Querschnittsform veränderbar sind.

Der die Materialteile 1 gemäß Fig. 1 und 2 bildende Ringkörper 10 umfaßt drei flexible einseitig gedeckte Wellenlagen 11, wobei benachbarte Wellenlagen 11 mit jeweils gemeinsamer Decklage 12 ohne Eingriff ineinander komprimierungsfrei lose aneinanderliegen. Die gleichgerichteten Wellen erstrecken sich senkrecht zu dem Profilquerschnitt in Richtung S. In Fig. 1 sind die Wellenlagen 11 des Ringkörpers 10 nur im Ausschnitt dargestellt, während das Materialteil im übrigen, wie entsprechend auch in Fig. 2, schematisch in seiner Kontur gezeigt ist. Dabei deutete die Linie L an, daß der Materialring 13 des Ringkörpers 10 im Materialteilinneren ohne Zwischenraum zusammenliegt.

Ringkörper 10 mit Kreisquerschnitt, wie sie ihrer Art nach zur Bildung der Materialteile in Fig. 1 und 2 vorgesehen sind, sind genauer in Fig. 3 und 4 dargestellt. Der senkrecht zu dem Wellenverlauf und senkrecht zu der Schichtungsrichtung sich erstreckende Ringinnenumfang beträgt ein Mehrfaches der Ringbreite B. Es ist ohne weiteres ersichtlich, daß die die in Fig. 1 und 2 dargestellten Materialteile 1 bildenden Kreis-Ringkörper 10 einen wesentlich größeren Ringumfang im Verhältnis zur Ringbreite B als bei den in Fig. 3 und 4 gezeigten Ringkörpern 10 aufweisen.

Ringkörper 10, gemäß Fig. 3 und 4 umfassen vier bzw. fünf aneinanderliegende, die Ringbreite B bestimmende sowie mit ihrem Wellenverlauf senkrecht zur Umfangsrichtung liegende Wellenlagen 11. Ein solcher Kreis-Ringkörper 10 ist aus einem einzigen einseitig gedeckten Wellenmaterialabschnitt, vorzugsweise in Form einer Rollenwellpappe, spiralförmig gewickelt. Nur die mit dem Wellenverlauf parallelen Wickelenden sind durch eine Leim- oder sonstige Klebeverbindung 2 am Außen- bzw. Innenumfang des Ringkörpers 10 fixiert. Mit dieser singulären Fixierung ist erfindungsgemäß erreicht, daß die benachbarten Wellenlagen 11 komprimierungsfrei lose aneinanderliegend und unter flächiger Krümmung relativ zueinander in zu dem Wellenverlauf senkrechten Richtungen verschiebbar sind. Es ist wesentlich, daß die äußere und die innere Ring-Wellenlage hinsichtlich ihres Umfangs fixiert sind, so daß diese Umfänge fest vorgegeben sind. Aufgrund des Ringhohlraums 15 und der lose über nur eine gemeinsame Decklage 12 aneinanderliegenden Ringlagen läßt sich der Ringkörper in seiner Ring-Querschnittsform unter Druck auf seinen Außenumfang maßgeblich verformen. Dabei greifen die Wellenlagen nicht ineinander, und sie werden weder gequetscht noch zerstört. Bei Verwendung von sehr leichtem Wellenmaterial, insbesondere aus Recycling-Altpapier, wie es vorzugsweise für die Erfindung vorgesehen wird, kann der Materialteil-Ringkörper bereits aufgrund seines Eigengewichts ovalförmige Formen annehmen, wie sie in Fig. 5A, 6A und 7B dargestellt sind.

Gemäß Fig. 3 ist der Ringkörper 10 mit außenliegender Decklage 12 gewickelt. Man erreicht dadurch, daß die bei einer Verformung im Ringinneren aneinander gelangenden Ringschichten mit den Kämmen der inneren Wellenlage verzahnen, wie dies in Fig. 1 dargestellt ist. Diese Verzahnung bewirkt, daß sich die Wellenlagen dann praktisch nicht mehr gegeneinander verschieben lassen und der Profilquerschnitt dadurch stabilisiert ist. Es sei aber darauf hingewiesen, daß dieser Effekt, der besonders gewünscht sein kann, nur dann auftritt, wenn sich das Materialteil im geformten Zustand in einem auszufüllenden, die Form bestimmenden und haltenden Hohlraum befindet. Nach Entfernung des erfindungsgemäßen Materialteils aus einem solchen Hohlraum kann es wiederum in Querschnittsformen anderer zu füllender Zwischen- oder Hohlräume gelegt werden.

Wenn man bei Formung des Materialteils keine Innenverzahnung der inneren Wellenlage wünscht, wird ein Ringkörper gemäß Fig. 4 mit im Wickel innenliegender Decklage 12 vorgesehen.

Sehr bedeutend ist, daß sich das erfindungsgemäße Materialteil mit Zerstörungsfrei bleibenden Wellen mit ausgeprägten, in das Materialteilinnere gerichteten ebenen Flächen und konkaven Krümmungen verwenden läßt, so daß es insbesondere bequem um Kanten und stark gekrümmte Vorsprünge gelegt werden kann.

Nach einer anderen Ausbildungsform der Erfindung ist vorgesehen, daß der Ringkörper konzentrisch angeordnete, für sich geschlossene kreisringförmige Wellenlagen umfaßt, wobei diese an nur einer Umfangsposition über die Ringbreite durch eine Leim- oder sonstige Klebeverbindung miteinander fixiert sind. Damit werden z.B. ebenfalls die in Fig. 1 und 2 dargestellten Profilformen erreicht.

Erfindungsgemäße Materialteil-Ringkörper können auch mit einer singulären Fixierung versehen sein, die an einer Umfangsposition, aber entlang der Ringbreite B ausgebildet ist. Auch dann bleibt gewährleistet, daß sich die im Ring befindlichen Lagen zur flexiblen Formung des Materialteils ausreichend relativ zueinander verschieben können.

Wie anhand der Fig. 5A bis 6B dargestellt, kann es besonders zweckmäßig sein, daß an einem Umfangsteil eines Ringkörpers 10 eine senkrecht zu dem Wellenverlauf und dem Profilquerschnitt sich erstreckende, gegenüber der Krümmungselastizität der Wellenlagen steife oder starre ebene Schicht 3 angeordnet wird. Eine solche Schicht kann aus einem ausgehärteten Klebematerial bestehen. Besonders zweckmäßig ist es aber auch, sie in Form eines Wellenmaterialabschnitts mit quer, insbesondere senkrecht zur dem Wellenverlauf des Ringkörpers 10 gerichtetem Wellenverlauf vorzusehen.

Um z.B. bei der Formung ein vorgegebenes V- und/oder L-Profil zu erreichen, ist die Schicht 3 gemäß Fig. 5A und 5B am Außenumfang des Ringkörpers 10 durch eine Leim- oder Klebeverbindung befestigt, während gemäß Fig. 6A und 6B eine in das Ringinnere geschobene Schicht 3 vorgesehen ist. Dabei ist der Ringkörper 10 lose (ohne Befestigung) oder ggf. nur mit einer singulären Befestigungsstelle 31 um die ebene Schicht 3 herumgeführt (Fig. 6A). Damit ist der Ringkörper 10 in einer ovalen Querschnittsform fixiert. Mittels einer Schwächungslinie, z.B. einer Kerbe 30, die in der Ringmitte angeordnet ist und sich parallel zu dem Wellenverlauf des Ringkörpers 10 erstreckt, kann das Materialteil 1 dann ohne weiteres in die in Fig. 6B gezeigte L-Form gebracht und auch wieder in die flache Form zurückgeführt werden.

Materialteil-Ringkörper 10 sind vorzugsweise von einem endlos erzeugten kreisringförmigen Wickelstrang, insbesondere von einem Rollenwellpappe-Ringwickel abgetrennte Körper. Dabei sieht die Erfindung insbesondere vor, daß im Axialabstand an dem Halbzeugstrang und senkrecht zu dem Wellenverlauf angeordnete Perforationslinien vorgesehen sind, so daß auf sehr einfache Weise Materialteile gewünschter Ringhöhen H zur Verfügung stehen, wie dies in Fig. 7A und 7B dargestellt ist.

## Patentansprüche

1. Materialteil (1) niedrigen Volumengewichts zum gegen Beschädigung geschützten Verpacken von Verpackungsgut in einem Verpackungsbehälter, bestehend aus einem einseitig gedecktes, flexibles Wellenmaterial umfassenden, mit gleich gerichtetem Wellenverlauf mehrlagig geschichteten, einen kreis- oder ovalförmigen Umfang aufweisenden Materialkörper, in dem in Schichtungsrichtung benachbarte, mit ihrem Wellenverlauf (S) senkrecht zur Umfangsrichtung liegende Wellenlagen (11) mit einer gemeinsamen Decklage (12) ohne Eingriff ineinander komprimierungsfrei aneinanderliegen, dessen Umfang ein Mehrfaches der Schichtungsstärke beträgt und der mit einer singulären Fixierung zusammengehalten ist, **dadurch gekennzeichnet,** daß der Materialkörper aus einem geschlossenen kreisförmigen Ringkörper (10) besteht, dessen Innenumfang im Verhältnis zur Ringbreite (B), die durch die Schichtungsstärke von wenigstens zwei lose aneinanderliegenden Wellenlagen (11) bestimmt ist, wesentlich größer ist, wobei der Ringkörper (10) mit der singulären Fixierung derart zusammengehalten ist, daß die lose aneinanderliegenden Wellenlagen in zu dem Wellenverlauf (S) senkrechten Richtungen relativ zueinander verschiebbar sind, so daß der Ringkörper (10) wahlweise in verschiedenste Querschnittsformen ohne Deformierung der Wellenstruktur verformbar ist.

2. Materialteil nach Anspruch 1, **dadurch gekennzeichnet,** daß der Ringkörper wenigstens zwei getrennte, konzentrisch angeordnete kreisringförmige Wellenlagen umfaßt, die nur an einer Umfangsposition über die Ringbreite durch eine Leim- oder sonstige Klebeverbindung miteinander fixiert sind.

3. Materialteil nach Anspruch 1, **dadurch gekennzeichnet,** daß der Ringkörper (10) aus einem aus einem einzigen Materialabschnitt gebildeten Wickelkörper mit wenigstens zwei aneinanderliegenden Spiralwellenlagen besteht.

4. Materialteil nach Anspruch 3, **dadurch gekennzeichnet,** daß nur die mit dem Wellenverlauf (S) parallelen Wickelenden durch eine Leim- oder sonstige Klebeverbindung (2) am Außen- bzw. Innenumfang des Ringkorpers (10) fixiert sind.

5. Materialteil nach Anspruch 3, **dadurch gekennzeichnet,** daß die Spiralwellenlagen des Ring-Wickelkörpers nur an einer Umfangsposition über die Ringbreite durch eine Leim- oder sonstige Klebeverbindung miteinander fixiert sind.

6. Materialteil nach einem der Ansprüche 3 bis 5, **dadurch gekennzeichnet,** daß der Ringkörper ein von einem endlos erzeugten Wickelstrang, insbesondere von einem Rollenwellpappe-Wickel abgetrennter Körper ist.

7. Materialteil nach Anspruch 6, **dadurch gekennzeichnet,** daß der Ringkörper ein von einem endlos erzeugten Wickelstrang über in Abständen in axialer Richtung an dem Strang und senkrecht zu dem Wellenverlauf angeordnete Perforationslinien abgetrennter Körper ist (Fig. 7A).

8. Materialteil nach einem der Ansprüche 1 bis 7, **dadurch gekennzeichnet,** daß der Ringkörper (10) eine gleich bleibende Schichtungsstärke aufweist.

9. Materialteil nach einem der Ansprüche 1 bis 8, **dadurch gekennzeichnet,** daß an einem Umfangsteil des Ringkörpers (10) eine senkrecht zu dessen Wellenverlauf sich erstreckende und gegenüber der Krümmungselastizität der Wellenlagen steife, insbesondere ebene Schicht (3) angeordnet ist.

10. Materialteil nach Anspruch 9, **dadurch gekennzeichnet,** daß die an sich steife Schicht (3) mit einer parallel zu dem Wellenverlauf des Ringkörpers (10) sich erstreckenden Materialschwächung (30) wie einer Kerbe od.dgl. versehen ist.

11. Materialteil nach Anspruch 9 oder 10, **dadurch gekennzeichnet,** daß die steife Schicht (3) aus einem Wellenmaterialabschnitt mit quer, insbesondere senkrecht zu dem Wellenverlauf des Ringkörpers (10) gerichtetem Wellenverlauf besteht.

12. Materialteil nach einem der Ansprüche 1 bis 11, **dadurch gekennzeichnet,** daß das Wellenmaterial einseitig gedeckte Wellpappe ist.

13. Materialteil nach einem der Ansprüche 1 bis 12, **dadurch gekennzeichnet,** daß das Wellenmaterial aus Papier, vorzugsweise vollständig aus Recycling-Altpapier besteht.

## Claims

1. Element (1) of low density for packaging articles to be packed protected against damage in a packaging container comprising a material body, which has a circular or oval periphery and which includes flexible corrugated material covered on one aide and arranged in a plurality of layers with the corrugations of the layers extending in the same direction and in which corrugated layers (11), which are adjacent in the layering direction and whose corrugation extension direction (S) extends perpendicular to the peripheral direction, lie adjacent one another with a common lining layer (12) without interlocking with one another and without being compressed, the periphery of which is a multiple of the thickness or the layered arrangement and which is held together with a singly positioned fixation, characterised in that the material body comprises a closed circular annular body (10), whose internal periphery is substantially larger than the annular breadth (B), which is determined by the thickness of the layered arrangement of at least two corrugated layers (11) lying loosely adjacent one another, wherein the annular body (10) is so held together with the singly positioned fixation that the corrugated layers lying loosely adjacent one another are movable relatively to one another in directions perpendicular to the corrugation extension direction (S) so that the annular body (10) is selectively deformable into widely different cross-sectional shapes without deformation of the corrugated structure.

2. Element as claimed in claim 1, characterised in that the annular body includes at least two separate, concentrically arranged circular annular corrugated layers which are fixed together only at one peripheral position over the annular breadth by means of a glue or other adhesive connection.

3. Element as claimed in claim 1, characterised in that the annular body (10) comprises a wound body formed from a single material section with at least two adjacent spiral corrugated layers.

4. Element as claimed in claim 3, characterised in that only the ends of the wound structure extending parallel to the corrugation extension direction are fixed by a glue or other adhesive connection (2) to the outer or inner periphery of the annular body (10).

5. Element as claimed in claim 3, characterised in that the spiral corrugated layers of the annular wound body are fixed together only at one peripheral position across the annular breadth by a glue or other adhesive connection.

6. Element as claimed in one of claims 3 to 5, characterised in that the annular body is a body which has been separated from an endlessly produced tubing of wound web, particularly from an endless corrugated board roll.

7. Element as claimed in claim 6, characterised in that the annular body is a body separated from an endlessly produced tubing of wound web by means of lines of perforations disposed spaced apart in the axial direction along the tubing and perpendicular to the corrugation extension direction (Fig. 7A).

8. Element as claimed in one of claims 1 to 7, characterised in that the annular body (10) has a constant thickness of the layered arrangement.

9. Element as claimed in one of claims 1 to 8, characterised in that disposed on one peripheral portion of the annular body (10) there is a layer (3), which is stiff with respect to the elasticity of curvature of the corrugated layers, particularly flat, and extends perpendicular to its corrugation extension direction.

10. Element as claimed in claim 9, characterised in that the inherently stiff layer (3) is provided with a weakness (30), such as a notch or the like, extending parallel to the corrugation extension direction of the annular body (10).

11. Element as claimed in claim 9 or 10, characterised in that the stiff layer (3) comprises a corrugated material section with a corrugation extension direction directed transversely, particularly perpendicularly, to the corrugation extension direction of the annular body (10).

12. Element as claimed in one of claims 1 to 11, characterised in that the corrugated material is corrugated board covered on one side.

13. Element as claimed in one of claims 1 to 12, characterised in that the corrugated material comprises paper, preferably entirely recycled waste paper.

## Revendications

1. Elément (1), ayant une faible masse volumique, permettant d'emballer, en les protégeant d'une détérioration, des produits dans un récipient d'emballage, constitué d'un corps recouvert d'un côté, comprenant un matériau ondulé souple, réalisé en couches à plusieurs jets dont l'orientation des ondulations est constante, et ayant une circonférence circulaire ou ovale, corps dans lequel des jets ondulés (11), voisins dans la direction de l'empilement, et dont la direction des ondulations (S) est perpendiculaire à la direction périphérique, et comportant un jet de couverture commun (11), s'appuient les uns contre les autres, sans compression et sans pénétrer les uns dans les autres, et dont la circonférence est un multiple de l'épaisseur de l'empilement de couches et est maintenue à l'aide d'une fixation singulière, caractérisé en ce que le corps est constitué d'un corps annulaire (10), circulaire et fermé, dont la circonférence intérieure est nettement plus grande que la largeur d'anneau (B), laquelle est déterminée par l'épaisseur d'empilement d'au moins deux jets ondulés (11) s'appuyant l'un contre l'autre d'une manière lâche, auquel cas le corps annulaire (10) conserve son intégrité, avec la fixation singulière, de façon que les jets ondulés s'appuyant les uns contre les autres d'une manière lâche puissent subir une translation relative les uns par rapport aux autres dans les directions perpendiculaires à la direction (S) des ondulations, de façon que le corps annulaire (10) puisse être déformé de façon à prendre au choix, sans déformation de la structure ondulée, des formes de section transversale les plus diverses.

2. Elément selon la revendication 1, caractérisé en ce que le corps annulaire comporte au moins deux jets ondulés séparés, circulaires, en disposition concentrique, qui ne sont fixés l'un à l'autre qu'en un point de la circonférence, sur la largeur de l'anneau, par une liaison collée ou une autre liaison par adhésif.

3. Elément selon la revendication 1, caractérisé en ce que le corps annulaire (10) est constitué d'une bobine d'enroulement formée d'un coupon de matériau unique, comportant au moins deux jets ondulés spirales s'appuyant l'un contre l'autre.

4. Elément selon la revendication 3, caractérisé en ce que seules les extrémités de la bobine parallèles à la direction (S) des ondulations sont fixées, par une liaison collée ou une autre liaison par adhésif (2), à la circonférence extérieure ou à la circonférence intérieure du corps annulaire (10).

5. Elément selon la revendication 3, caractérisé en ce que les jets ondulés spirales de la bobine annulaire ne sont fixés les uns aux autres qu'en un point de la circonférence, sur la largeur de l'anneau, par une liaison collée ou une autre liaison par adhérence.

6. Elément selon l'une des revendications 3 à 5, caractérisé en ce que le corps annulaire est un corps qui a été détaché d'un enroulement produit sans fin, en particulier d'un enroulement de carton ondulé en rouleau.

7. Elément selon la revendication 6, caractérisé en ce que le corps annulaire est un corps qui a été détaché d'un enroulement produit sans fin, grâce à des lignes perforées disposées à certaines distances, dans la direction axiale de l'enroulement, et perpendiculairement à la direction des ondulations.

8. Elément selon l'une des revendications 1 à 7, caractérisé en ce que le corps annulaire (10) a une épaisseur d'empilement constante.

9. Elément selon l'une des revendications 1 à 8, caractérisé en ce que, sur une partie de la circonférence du corps annulaire (10), est disposée une couche (3) s'étendant perpendiculairement à la direction de ses ondulations, et rigide par rapport à l'élasticité de courbure des jets ondulés, en particulier plane.

10. Elément selon la revendication 9, caractérisé en ce que la couche (3), rigide en soi, est pourvue d'un affaiblissement de matériau (30), tel qu'une entaille ou analogues, s'étendant parallèlement à la direction des ondulations du corps annulaire (10).

11. Elément selon la revendication 9 ou 10, caractérisé en ce que la couche rigide (3) est constituée d'un tronçon de matériau ondulé, dont les ondulations sont dirigées transversalement, et notamment perpendiculairement à la direction des ondulations du corps annulaire (10).

12. Elément selon l'une des revendications 1 à 11, caractérisé en ce que le matériau ondulé est un papier ondulé recouvert sur un côté.

13. Elément selon l'une des revendications 1 à 12, caractérisé en ce que le matériau ondulé est constitué de papier, de préférence est entièrement constitué de vieux papiers recyclés.
